# FASCICULE DE BREVET EUROPEEN

(11) **EP 0 966 992 B1**
(45) Date de publication et mention de la délivrance du brevet: **15.12.2004**
(21) Numéro de dépôt: 99420145.7
(22) Date de dépôt: 25.06.1999
(51) Int. Cl.: A63C 5/075

(54) **Planche de glisse sur neige**
Schneegleitbrett
Snowboard

(30) Priorité: 25.06.1998 FR 9808259
(43) Date de publication de la demande: 29.12.1999
(73) Titulaire: SKIS ROSSIGNOL SA, 38500 Voiron (FR)
(72) Inventeur: Zanco, Alain, 38500 Voiron (FR); Mermet, Max, 38690 Burcin (FR); Restani, Eric, 38500 Voiron (FR); Schrobiltgen, Thierry, 73610 Attignat-Oncin (FR)
(74) Mandataire: Maureau, Philippe

(56) Documents cités:
- EP-A- 0 367 964
- DE-A- 4 402 669
- FR-A- 2 599 636
- FR-A- 2 618 344
- FR-A- 2 648 721
- FR-A- 2 703 915
- US-A- 3 901 522
- US-A- 5 232 241

## Description

La présente invention a pour objet une planche de glisse sur neige, cette planche de glisse pouvant être constituée par un ski, un surf, un monoski, le ski considéré pouvant être de type ski alpin, ski nordique ou ski de fond.

Cette planche de glisse est du type comportant un ensemble inférieur composé d'une semelle éventuellement bordée de carres métalliques et éventuellement associée à une couche de renfort inférieure, un noyau central éventuellement associé à des éléments de renforcement, et une enveloppe supérieure formant une coque, composée d'une paroi supérieure prolongée latéralement par des parois latérales dont les bords inférieurs sont en appui sur deux éléments longitudinaux de renforcement eux-mêmes en appui sur l'ensemble inférieur, l'enveloppe supérieure étant éventuellement associée, sur sa face interne, à une couche de renfort, cette planche étant en outre équipée d'au moins un élément amortisseur de vibrations.

Une telle planche de glisse est illustrée, dans le cas d'un ski, dans le document FR 2 683 734, au nom de la Demanderesse.

Lors d'un déplacement sur la neige, une planche de glisse est soumise à des vibrations engendrées par les chocs successifs contre les inégalités du terrain sur lequel elle se déplace. Ces vibrations nuisent à la stabilité de la planche, à l'accrochage de celle-ci sur la neige, ainsi qu'à sa bonne glisse, et sont source d'inconfort pour l'utilisateur.

Il est connu de tenter de supprimer ou de limiter l'amplitude de ces vibrations en équipant des planches de glisse d'éléments amortisseurs de vibrations.

C'est ainsi que le document EP 0 188 985 concerne un ski comportant un dispositif amortisseur de vibrations constitué par au moins une couche de matériau visco-élastique fixée sur la face supérieure du ski et contrainte par une plaque à haut module d'élasticité. Un tel dispositif amortisseur est localisé en un emplacement déterminé pour fournir une efficacité maximale.

Les documents FR 2 611 518 et 2 615 405 concernent chacun un ski du type de la planche de glisse selon l'invention, c'est-à-dire comportant une enveloppe supérieure en forme de coque, dont les bords inférieurs prennent appui sur l'ensemble inférieur. Dans ces deux documents, le ski comprend un noyau central délimitant, avec l'enveloppe supérieure, des volumes latéraux servant au logement sur toute la longueur ou presque toute la longueur du ski de matériau visco-élastique ayant une fonction d'amortisseur. Toutefois, un tel amortissement rend le ski assez inerte en raison d'un excès d'amortissement.

Le document FR 2 618 344 décrit un ski de section rectangulaire, c'est-à-dire comportant un ensemble inférieur, une paroi supérieure et des chants latéraux délimitant un volume rempli par un noyau. Des perçages transversaux traversant un chant et s'étendant sur une partie de la largeur du noyau sont ménagés dans le ski, ces perçages étant remplis d'un matériau amortisseur.

Toutefois, l'effet amortisseur est négligeable car cette structure ne forme pas de barrage à la propagation des vibrations à travers les chants, autour des perçages.

Le document FR 2 599 636 concerne un ski comportant une âme, dans laquelle sont ménagés des évidements contenant des éléments d'amortissement. Ces éléments d'amortissement peuvent s'étendre jusqu'à travers les chants du ski.

L'effet amortisseur est dans ce cas contestable dans la mesure où le positionnement des éléments d'amortissement n'est pas défini.

Le document FR 2 703 915 concerne une planche de glisse sur neige, comportant un ensemble inférieur composé d'une semelle, un noyau central et une enveloppe supérieure formant une coque, dont les bords inférieurs des parois latérales sont en appui sur deux éléments longitudinaux de renforcement, eux-mêmes en appui sur l'ensemble inférieur, un joint élastique pouvant être inséré entre la base de la coque et les éléments de renforcement.

Le but de l'invention est de fournir une planche de glisse sur neige, du type précité, qui assure un filtrage sélectif des vibrations qui sont transmises entre une arête inférieure de la planche en contact avec la neige, et la face supérieure de la planche, sur laquelle sont fixés le ou les pieds de l'utilisateur, suivant le type de planche dont il s'agit. En effet, il s'agit d'amortir seulement les vibrations parasites, car un excès d'amortissement des vibrations se traduirait pas un manque de vivacité du ski.

A cet effet, la planche de glisse sur neige qu'elle concerne comportant un ensemble inférieur composé d'une semelle, un noyau central et une enveloppe supérieure formant une coque, composée d'une paroi prolongée latéralement par des parois latérales dont les bords inférieurs sont en appui sur deux éléments longitudinaux de renforcement eux-mêmes en appui sur l'ensemble inférieur, l'enveloppe supérieure étant associée sur sa face interne à une couche de renfort, cette planche étant en outre équipée d'au moins un élément amortisseur de vibrations localisé sur au moins un côté de la planche et débouchant de façon visible sur ce côté est caractérisée en ce que cet élément amortisseur est situé dans la zone comprise entre un bord inférieur de l'enveloppe supérieure et l'ensemble inférieur, et en ce que l'enveloppe supérieure comporte au niveau de cet élément amortisseur un bossage vers le haut délimitant un évidement destiné au logement au moins partiel de cet élément amortisseur, de manière à ce que cet élément constitue une barrière directe aux vibrations se propageant entre l'arête inférieure de la planche en contact avec la neige et la paroi supérieure de la planche.

Lors de l'utilisation d'une planche de glisse sur neige, la planche s'inscrit sur une arête inférieure interne lors de l'exécution d'un virage. L'effort transmis depuis l'arête inférieure vers la face supérieure de la planche sur laquelle est fixé un pied de l'utilisateur, ou deux pieds s'il s'agit d'un surf ou d'un monoski, passe par la paroi latérale de la planche située du côté de l'intérieur du virage. La localisation d'éléments amortisseurs au niveau de cette paroi latérale permet de filtrer les vibrations inconfortables et nuisibles à la bonne conduite de la planche et à son bon accrochage sur la neige.

Suivant une première possibilité dans ce cas, l'enveloppe supérieure comporte, au niveau d'un élément amortisseur, un bossage vers le haut, délimitant un évidement destiné au logement au moins partiel de cet élément amortisseur.

Suivant une seconde possibilité dans ce cas, chaque élément longitudinal de renforcement comporte, au niveau d'un élément amortisseur, un évidement tourné vers le haut et débouchant dans un côté de la planche, destiné au logement au moins partiel de cet élément amortisseur.

Il doit être noté que les deux possibilités envisagées ci-dessus peuvent être combinées, un élément amortisseur pouvant être logé, pour partie, dans un évidement ménagé dans l'enveloppe supérieure et, pour partie, dans un évidement ménagé dans un élément de renforcement et débouchant dans la face supérieure de celui-ci.

Selon une autre forme d'exécution de cette planche de glisse, un élément amortisseur est disposé entre un bord inférieur d'un élément longitudinal de renforcement et l'ensemble inférieur, cet élément longitudinal de renforcement comportant un évidement débouchant dans sa face inférieure et sur un côté de la planche, destiné au logement de l'élément amortisseur.

Suivant encore une autre forme d'exécution de cette planche de glisse, un élément amortisseur est disposé à l'intérieur d'un élément longitudinal de renforcement, dans une fente traversant en totalité la largeur de l'élément.

Conformément à une autre caractéristique de l'invention, chaque élément amortisseur possède une longueur comprise entre 50 et 300 mm.

Conformément à une possibilité, chaque élément amortisseur possède une épaisseur qui varie sur la longueur de celui-ci. De préférence, dans ce cas, l'épaisseur de chaque élément amortisseur est maximale dans la partie centrale de celui-ci et décroît en direction de ses extrémités.

Selon une autre caractéristique de l'invention, l'épaisseur de chaque élément amortisseur est localement égale à au moins 2 mm, sur une grande partie de la longueur de l'élément.

Afin de disposer de capacités d'amortissement maximales, chaque élément amortisseur de vibrations est localisé dans un ventre de vibration.

Une planche prenant appui sur la neige successivement par ses deux arêtes inférieures, selon qu'un virage est exécuté à droite ou à gauche, la planche selon l'invention comporte avantageusement des éléments amortisseurs de vibrations sur ses deux côtés.

Les éléments amortisseurs de vibrations disposés des deux côtés de la planche peuvent être symétriques par rapport au plan médian longitudinal de celle-ci, ou dissymétriques par rapport au plan médian longitudinal de celle-ci, cette dissymétrie résultant de leurs positionnements et/ou de leurs natures et/ou de leurs formes ou dimensions respectifs.

Suivant une forme d'exécution de cette planche, chaque élément amortisseur est centré sur l'une des deux zones suivantes situées à des distances respectives comprises entre 10 et 20 %, et 70 et 90 % de la longueur portante de la planche, à partir de son talon.

Avantageusement, un élément amortisseur centré dans une zone située à une distance comprise entre 75 et 80 %, et de préférence 77 %, de la longueur portante de la planche, à partir de son talon.

En outre, le matériau constitutif des éléments amortisseurs est choisi parmi les caoutchouc, polyuréthanne, EPDM (Ethylène Propylène Diène Monomère), ABS (Acrylonitrile Butadiène Styrène) ou autres dérivés styréniques.

De toute façon, l'invention sera bien comprise à l'aide de la description qui suit, en référence au dessin schématique représentant, à titre d'exemples non limitatifs, plusieurs formes d'exécution d'une planche illustrée dans le cas d'un ski alpin :
Figure 1 est une vue de côté d'un premier ski ;
Figure 2 est une vue partielle, de côté et à échelle agrandie du ski de figure 1 ;
Figures 3 à 5 sont trois vues similaires à figure 2 de trois autres formes d'exécution d'un ski selon l'invention ;
Figures 6 à 9 sont quatre vues représentant des demi-coupes transversales respectivement selon les lignes VI-VI, VII-VII, VIII-VIII et IX-IX des figures 2, 3, 4 et 5.
Figure 10 est une vue éclatée et en coupe transversale d'une variante d'un ski selon l'invention dans une zone correspondant à la coupe VII-VII.

Le ski représenté aux figures 1, 2 et 6 comporte un ensemble inférieur constitué par une semelle 2 bordée de deux carres métalliques 3 longitudinales, et associé à une lame métallique de renfort 4. Un noyau central 5 en mousse de matière synthétique repose sur l'ensemble inférieur. Ce ski comporte également une enveloppe supérieure 6 formant une coque constituée par une paroi supérieure 7, prolongée latéralement par des parois latérales 8, dont les bords inférieurs 9 légèrement tournés vers l'extérieur sont en appui sur leur plus grande partie, sur deux éléments longitudinaux de renforcement 10, eux-mêmes en appui sur les carres 3. L'enveloppe supérieure 6 est associée, sur sa face intérieure, à une couche de renfort 12 constituée, par exemple, par un tissu imprégné de résine.

Suivant la caractéristique essentielle de l'invention, ce ski est équipé de quatre éléments amortisseurs, disposés deux à deux de façon symétrique par rapport au plan médian longitudinal du ski. Ces éléments amortisseurs, réalisés en matériau visco-élastique, possèdent une longueur comprise entre 50 et 300 mm, et sont centrés chacun sur l'une des deux zones suivantes situées à des distances respectives comprises entre 10 et 20 %, et 70 et 90 % de la longueur portante du ski à partir de son talon.

Dans la forme d'exécution représentée aux figures 1, 2 et 6, chaque élément amortisseur 13 est disposé entre un bord inférieur 9 de l'enveloppe supérieure 6, et un élément longitudinal de renforcement 10. L'enveloppe supérieure comporte, au niveau d'un élément amortisseur 13, un bossage 14 vers le haut, délimitant un évidement 15, destiné au logement de cet élément amortisseur. Comme montré au dessin, l'élément amortisseur possède une hauteur qui varie sur la longueur de celui-ci, cette hauteur étant maximale dans la partie centrale de l'élément et diminuant en direction de ses extrémités. L'épaisseur de chaque élément amortisseur est égale à au moins 2 mm, dans la plus grande partie de sa longueur.

Dans les autres formes d'exécution qui sont décrites ci-après, les mêmes éléments sont désignés par les mêmes références que précédemment.

Dans la forme d'exécution représentée aux figures 3 et 7, l'élément amortisseur 13 est toujours disposé entre un bord inférieur 9 de l'enveloppe supérieure 6, et un élément de renforcement 10. Dans ce cas, l'élément de renforcement présente un évidement 16 ouvert vers le haut, et débouchant dans un côté de la planche, destiné au logement de l'élément amortisseur.

Dans la forme d'exécution représentée aux figures 4 et 8, l'élément amortisseur est disposé entre un bord inférieur d'un élément longitudinal de renforcement 10, et une carre métallique 3 du ski. Pour permettre le logement de l'élément amortisseur 13, l'élément longitudinal de renforcement 10 comporte un évidement 17 ouvert vers le bas et débouchant latéralement dans un côté de la planche.

Dans la forme d'exécution représentée aux figures 5 et 9, un élément amortisseur 13 est disposé à l'intérieur d'un élément longitudinal de renforcement 10, tout en débouchant dans un côté de la planche. Dans cette forme d'exécution, l'élément amortisseur est logé dans une fente 18 ménagée dans l'élément longitudinal 10, sur toute la largeur de celui-ci.

La forme d'exécution représentée à la figure 10 représente, en vue éclatée, une forme d'exécution identique à celle représentée aux figures 3 et 7, mais dans laquelle le renfort métallique 4 est remplacé par un tissu 19 imprégné de résine formant un renfort inférieur, qui repose sur la face supérieure de la semelle 2 et des carres 3.

Comme il va de soi, l'invention ne se limite pas aux seules formes d'exécution de cette planche de glisse, décrite ci-dessus à titre d'exemple dans le cadre d'un ski alpin, elle en embrasse au contraire toutes les variantes d'exécution. C'est ainsi notamment que le nombre et la position des éléments amortisseurs pourraient être différents, que ceux-ci pourraient être agencés de façon dissymétrique sur les deux côtés du ski, que la forme ou les dimensions des éléments amortisseurs pourraient varier ou encore que l'élément amortisseur pourrait être logé dans l'épaisseur d'un élément longitudinal de renforcement constitué de deux pièces superposées comportant deux évidements en vis-à-vis pour délimiter un logement pour cet élément amortisseur.

## Revendications

1. Planche de glisse sur neige comportant un ensemble inférieur composé d'une semelle (2), un noyau central (5) et une enveloppe supérieure (6) formant une coque, composée d'une paroi (7) prolongée latéralement par des parois latérales (8) dont les bords inférieurs (9) sont en appui sur deux éléments longitudinaux de renforcement (10) eux-mêmes en appui sur l'ensemble inférieur, l'enveloppe supérieure (6) étant associée sur sa face interne à une couche de renfort (12), cette planche étant en outre équipée d'au moins un élément amortisseur de vibrations localisé sur au moins un côté de la planche et débouchant de façon visible sur ce côté, **caractérisée en ce que** cet élément amortisseur (13) est situé dans la zone comprise entre un bord inférieur (9) de l'enveloppe supérieure (6) et l'ensemble inférieur (2, 3, 4), et **en ce que** l'enveloppe supérieure (6) comporte au niveau de cet élément amortisseur (13) un bossage vers le haut (14) délimitant un évidement (15) destiné au logement au moins partiel de cet élément amortisseur (13), de manière à ce que cet élément constitue une barrière directe aux vibrations se propageant entre l'arête inférieure de la planche en contact avec la neige et la paroi supérieure de la planche.

2. Planche de glisse selon la revendication 1, **caractérisée en ce qu'**un élément amortisseur (13) est disposé entre un bord inférieur (9) de l'enveloppe supérieure (6) et un élément longitudinal de renforcement (10).

3. Planche de glisse selon la revendication 2, **caractérisée en ce que** chaque élément longitudinal de renforcement (10) comporte, au niveau d'un élément amortisseur (13), un évidement (16) tourné vers le haut et débouchant dans un côté de la planche, destiné au logement au moins partiel de cet élément amortisseur (13).

4. Planche de glisse selon la revendication 1, **caractérisée en ce qu'**un élément amortisseur (13) est disposé entre un bord inférieur d'un élément longitudinal de renforcement (10) et l'ensemble inférieur (2, 3), cet. élément longitudinal de renforcement (10) comportant un évidement (17) débouchant dans sa face inférieure et sur un côté de la planche, destiné au logement de l'élément amortisseur (13).

5. Planche de glisse selon la revendication 1, **caractérisée en ce qu'**un élément amortisseur (13) est disposé à l'intérieur d'un élément longitudinal de renforcement (10), dans une fente (18) traversant en totalité la largeur de l'élément (10).

6. Planche de glisse selon l'une quelconque des revendications 1 à 5, **caractérisée en ce que** chaque élément amortisseur (13) possède une longueur comprise entre 50 et 300 mm.

7. Planche de glisse selon l'une quelconque des revendications 1 à 6, **caractérisée en ce que** chaque élément amortisseur (13) possède une épaisseur qui varie sur la longueur de celui-ci.

8. Planche de glisse selon la revendication 7, **caractérisée en ce que** l'épaisseur de chaque élément amortisseur (13) est maximale dans la partie centrale de celui-ci et décroît en direction de ses extrémités.

9. Planche de glisse selon l'une quelconque des revendications 1 à 8, **caractérisée en ce que** l'épaisseur de chaque élément amortisseur (13) est égale à au moins 2 mm, sur une grande partie de la longueur de l'élément (13).

10. Planche de glisse selon l'une quelconque des revendications 1 à 9, **caractérisée en ce que** chaque élément amortisseur de vibrations (13) est localisé dans un ventre de vibration.

11. Planche de glisse selon l'une quelconque des revendications 1 à 10, **caractérisée en ce qu'**elle comporte des éléments amortisseurs de vibrations (13) sur ses deux côtés.

12. Planche de glisse selon la revendication 11, **caractérisée en ce que** les éléments amortisseurs de vibrations (13) disposés des deux côtés de la planche sont symétriques par rapport au plan médian longitudinal de celle-ci.

13. Planche de glisse selon la revendication 11, **caractérisée en ce que** les éléments amortisseurs de vibrations disposés des deux côtés de la planche sont dissymétriques par rapport au plan médian longitudinal de celle-ci, cette dissymétrie résultant de leurs positionnements et/ou de leurs natures et/ou de leurs formes ou dimensions respectifs.

14. Planche de glisse selon l'une quelconque des revendications 1 à 13, **caractérisée en ce que** chaque élément amortisseur (13) est centré sur l'une des deux zones suivantes situées à des distances respectives comprises entre 10 et 20 %, et 70 et 90 % de la longueur portante de la planche, à partir de son talon.

15. Planche de glisse selon la revendication 14, **caractérisée en ce qu'**un élément amortisseur (13) est centré dans une zone située à une distance comprise entre 75 et 80 %, et de préférence 77 %, de la longueur portante de la planche, à partir de son talon.

16. Planche de glisse selon l'une quelconque des revendications 1 à 15, **caractérisée en ce que** le matériau constitutif des éléments amortisseurs est choisi parmi les caoutchouc, polyuréthanne, EPDM (Ethylène Propylène Diène Monomère), ABS (Acrylonitrile Butadiène Styrène) ou autres dérivés styréniques.

## Patentansprüche

1. Schneegleitbrett, welches eine einen Gleitbelag (2) umfassende untere Baugruppe, einen zentralen Kern (5) und eine obere Hülle (6) umfasst, welche eine Schale bildet, die eine Wandung (7) umfasst, welche durch Seitenwandungen (8) seitlich verlängert ist, deren untere Ränder (9) auf zwei in Längsrichtung verlaufenden Verstärkungselementen (10) aufliegen, welche ihrerseits selbst auf der unteren Baugruppe aufliegen, wobei die obere Hülle (6) auf ihrer Innenfläche mit einer Verstärkungslage (12) verbunden ist, wobei dieses Brett ferner mit mindestens einem Vibrationsdämpfungselement versehen ist, weiches auf mindestens einer Seite des Bretts angeordnet ist und auf sichtbare Weise in diese Seite mündet, **dadurch gekennzeichnet, dass** sich dieses Dämpfungselement (13) in der zwischen einem unteren Rand (9) der oberen Hülle (6) und der unteren Baugruppe (2, 3, 4) enthaltenen Zone befindet und dass die obere Hülle (6) im Bereich dieses Dämpfungselements (13) eine Einsenkung nach oben (14) umfasst, weiche eine Ausnehmung (15) begrenzt, die zur wenigstens teilweisen Aufnahme dieses Dämpfungselements (13) bestimmt ist, sodass dieses Element eine direkte Barriere für Vibrationen bildet, die sich zwischen der mit dem Schnee in Kontakt stehenden, unteren Kante des Bretts und der oberen Wandung des Bretts ausbreiten.

2. Gleitbrett nach Anspruch 1, **dadurch gekennzeichnet, dass** ein Dämpfungselement (13) zwischen einem unteren Rand (9) der oberen Hülle (6) und einem in Längsrichtung verlaufenden Verstärkungselement (10) angeordnet ist.

3. Gleitbrett nach Anspruch 2, **dadurch gekennzeichnet, dass** jedes in Längsrichtung verlaufende Verstärkungselement (10) im Bereich eines Dämpfungselements (13) eine nach oben weisende und in eine Seite des Bretts mündende Ausnehmung (16) umfasst, die zur wenigstens teilweisen Aufnahme dieses Dämpfungselements (13) bestimmt ist.

4. Gleitbrett nach Anspruch 1, **dadurch gekennzeichnet, dass** ein Dämpfungselement (13) zwischen einem unteren Rand eines in Längsrichtung verlaufenden Verstärkungselements (10) und der unteren Baugruppe (2, 3) angeordnet ist, wobei dieses in Längsrichtung verlaufende Verstärkungselement (10) eine in seine untere Fläche und in eine Seite des Bretts mündende Ausnehmung (17) umfasst, die zur Aufnahme des Dämpfungselements (13) bestimmt ist.

5. Gleitbrett nach Anspruch 1, **dadurch gekennzeichnet, dass** ein Dämpfungselement (13) im Inneren eines in Längsrichtung verlaufenden Verstärkungselements (10) in einem Schlitz (18) angeordnet ist, welcher die gesamte Breite des Elements (10) durchsetzt.

6. Gleitbrett nach einem der Ansprüche 1 bis 5, **dadurch gekennzeichnet, dass** jedes Dämpfungselement (13) eine zwischen 50 und 300 mm enthaltene Länge aufweist.

7. Gleitbrett nach einem der Ansprüche 1 bis 6, **dadurch gekennzeichnet, dass** jedes Dämpfungselement (13) eine Dicke aufweist, die sich über dessen Länge verändert.

8. Gleitbrett nach Anspruch 7, **dadurch gekennzeichnet, dass** die Dicke jedes Dämpfungselements (13) in seinem mittleren Abschnitt maximal ist und in Richtung seiner Enden absinkt.

9. Gleitbrett nach einem der Ansprüche 1 bis 8, **dadurch gekennzeichnet, dass** die Dicke jedes Dämpfungselements (13) auf einem großen Teil der Länge des Elements (13) mindestens 2 mm beträgt.

10. Gleitbrett nach einem der Ansprüche 1 bis 9, **dadurch gekennzeichnet, dass** jedes Vibrationsdämpfungselement (13) in einem Vibrationsbauch angeordnet ist.

11. Gleitbrett nach einem der Ansprüche 1 bis 10, **dadurch gekennzeichnet, dass** es auf seinen beiden Seiten Vibrationsdämpfungselemente (13) umfasst.

12. Gleitbrett nach Anspruch 11, **dadurch gekennzeichnet, dass** die auf beiden Seiten des Bretts angeordneten Vibrationsdämpfungselemente (13) in Bezug auf dessen Längsmittelebene symmetrisch sind.

13. Gleitbrett nach Anspruch 11, **dadurch gekennzeichnet, dass** die auf beiden Seiten des Bretts angeordneten Vibrationsdämpfungselemente in Bezug auf dessen Längsmittelebene asymmetrisch sind, wobei diese Asymmetrie aus deren Positionierung und/oder deren Natur und/oder deren Form oder Abmessung resultiert.

14. Gleitbrett nach einem der Ansprüche 1 bis 13, **dadurch gekennzeichnet, dass** jedes Dämpfungselement (13) auf einer der beiden nachfolgenden Zonen zentriert ist, welche sich jeweils in einem Abstand befinden, der von seiner Ferse ausgehend zwischen 10 und 20 % bzw. zwischen 70 und 90 % der tragenden Länge des Bretts beträgt.

15. Gleitbrett nach Anspruch 14, **dadurch gekennzeichnet, dass** ein Dämpfungselement (13) in einer Zone zentriert ist, welche sich in einem Abstand befindet, der von seiner Ferse ausgehend zwischen 75 und 80 % und vorzugsweise 77 % der tragenden Länge des Bretts beträgt.

16. Gleitbrett nach einem der Ansprüche 1 bis 15, **dadurch gekennzeichnet, dass** das Material zur Herstellung der Dämpfungselemente aus Gummi, Polyurethan, EPDM (Ethylen-Propylen-Dien-Monomer), ABS (Acrylnitril-Butadien-Styrol) oder aus anderen Styrol-Derivaten ausgewählt ist.

## Claims

1. Board for gliding on snow, having a lower assembly composed of a sole (2) a central core (5) and an upper cover (6) forming a shell, composed of a wall (7) extended laterally by side walls (8) whose lower corners (9) bear on two longitudinal reinforcement elements (10) which themselves bear on the lower assembly, the upper cover (6) being combined on its inner face with a reinforcing layer (12), this board being further equipped with at least one vibration damper element, located on at least one side of the board and emerging visibly on that side, **characterized in that** this damper element (13) lies in the region contained between a lower corner (9) of the upper cover (6) and the lower assembly (2, 3, 4), and **in that** the upper cover (6) has, level with this damper element (13), an upward protrusion (14) delimiting a recess (15) for at least partial accommodation of this damper element (13) so that this element constitutes a direct barrier to vibrations propagating between the lower ridge of the board in contact with the snow and the upper wall of the board.

2. Gliding board according to claim 1, **characterized in that** a damper element (13) is arranged between a lower corner (9) of the upper cover (6) and a longitudinal reinforcement element (10).

3. Gliding board according to Claim 2, **characterized in that** each longitudinal reinforcement element (10) has, level with a damper element (13), a recess (16) which is turned upwards and emerges on one side of the board, and is intended for at least partial accommodation of this damper element (13).

4. Gliding board according to Claim 1, **characterized in that** a damper element (13) is arranged between a lower corner of a longitudinal reinforcement element (10) and the lower assembly (2, 3), this longitudinal reinforcement element (10) having a recess (17) emerging in its lower face and on one side of the board, and intended for accommodation of the damper element (13).

5. Gliding board according to claim 1, **characterized in that** a damper element (13) is arranged inside a longitudinal reinforcement element (10), in a slot (18) passing through the entire width of the element (10).

6. Gliding board according to any one of claims 1 to 5, **characterized in that** each damper element (13) has a length of between 50 and 300 mm.

7. Gliding board according to any one of Claims 1 to 6, **characterized in that** each damper element (13) has a thickness which varies over its length.

8. Gliding board according to Claim 7, **characterized in that** the thickness of each damper element (13) is a maximum in its central part and decreases in the direction of its ends.

9. Gliding board according to any one of Claims 1 to 8, **characterized in that** the thickness of each damper element (13) is equal to at least 2 mm, over a large part of the length of the element (13).

10. Gliding board according to any one of Claims 1 to 9, **characterized in that** each vibration damper element (13) is located at a vibration antinode.

11. Gliding board according to any one of Claims 1 to 10, **characterized in that** it has vibration damper elements (13) on both of its sides.

12. Gliding board according to Claim 11, **characterized in that** the vibration damper elements (13) arranged on the two sides of the board are symmetrical with respect to its longitudinal mid-plane.

13. Gliding board according to claim 11, **characterized in that** the vibration damper elements arranged on the two sides of the board are asymmetric with respect to its longitudinal mid-plane, this asymmetry resulting from their respective positioning and/or nature and/or shapes or dimensions.

14. Gliding board according to any one of claims 1 to 13, **characterized in that** each damper element (13) is centred on one of the following two regions lying at respective distances of between 10 and 20%, and 70 and 90% of the supporting length of the board, taken from its heel.

15. Gliding board according to Claim 14, **characterized in that** a damper element (13) is centred in a region lying at a distance of between 75 and 80%, preferably 77%, of the supporting length of the board, taken from its heel.

16. Gliding board according to any one of Claims 1 to 15, **characterized in that** the constituent material of the damper elements is selected from rubber, polyurethane, EPDM (ethylene propylene diene monomer), ABS (acrylonitrile butadiene styrene) or other styrene derivatives.
